# EUROPÄISCHE PATENTSCHRIFT

(11) **EP 1 185 609 B1**
(45) Veröffentlichungstag und Bekanntmachung des Hinweises auf die Patenterteilung: **29.09.2004**
(21) Anmeldenummer: 00942070.4
(22) Anmeldetag: 14.06.2000
(51) Int. Cl.: C11D 17/00, C11D 11/00

(54) **VERFAHREN ZUR HERSTELLUNG FLÜSSIGER REINIGUNGS- ODER WASCHMITTELZUSAMMENSETZUNGEN**
METHOD FOR THE PRODUCTION OF LIQUID CLEANING AGENT OR DETERGENT COMPOSITIONS
PROCEDE DE FABRICATION DE COMPOSITIONS LIQUIDES DE NETTOYAGE OU DETERGENTES

(30) Priorität: 14.06.1999 DE 19926925
(43) Veröffentlichungstag der Anmeldung: 13.03.2002
(73) Patentinhaber: Reckitt Benckiser N.V., 2132 NZ Hoofddorp (NL)
(72) Erfinder: ENDLEIN, Edgar, D-29559 Wrestedt (DE); KOSUB, Mike, D-76646 Bruchsal (DE); GIBIS, Karl-Ludwig, D-67065 Ludwigshafen (DE); KAISER, Roger, D-67061 Ludwigshafen (DE); HARY, Alexandra, D-67061 Ludwigshafen (DE)
(74) Vertreter: Brown, Andrew Stephen
(86) Internationale Anmeldenummer: PCT/EP2000/005475
(87) Internationale Veröffentlichungsnummer: WO 2000/077154

(56) Entgegenhaltungen:
- EP-A- 0 116 422
- WO-A-99/47635
- US-A- 4 348 292

## Beschreibung

Die vorliegende Erfindung betrifft ein Verfahren zur Herstellung flüssiger Reinigungs- oder Waschmittelzusammensetzungen, die im Ruhezustand in wenigstens zwei wäßrige Phasen getrennt vorliegen.

Sowohl bei der Reinigung harter Oberflächen, insbesondere im Küchen- oder Sanitärbereich, als auch beim Waschen von verschmutzten Geweben stellt sich oft das Problem, daß sowohl anorganische als auch organische Verschmutzungen entfernt werden müssen. Während zur Entfernung der meist organischen Verschmutzungen üblicherweise Tenside eingesetzt werden. sind diese gegenüber anorganischen Verschmutzungen normalerweise weniger wirkungsvoll und sogar oft gänzlich wirkungslos.

Zur Beseitigung anorganischer Verschmutzungen ist es daher erforderlich, Verbindungen, meist in wäßriger Lösung, einzusetzen, die zum Auf- oder Ablösen dieser Verschmutzungen geeignet sind. Dies können je nach Art der Verschmutzung saure, neutrale oder alkalische Verbindungen sein.

Zur Auflösung von Kalksteinablagerungen. die üblicherweise auf Härtebildner des Wassers zurückzuführen sind, werden bevorzugt saure wäßrige Lösungen eingesetzt. Zur Beseitigung anderer organischer, bspw. tonhaltiger und/oder pigmenthaltiger, Verschmutzungen sind eher wäßrige Lösungen mit Inhaltsstoffen geeignet, die in wäßriger Lösung einen pH-Wert im neutralen oder alkalischen Bereich zur Folge haben.

In beiden Fällen ist allerdings festgestellt worden, daß der Zusatz von Tensiden zu wäßrigen Lösungen, die zur Entfernung von anorganischen Verschmutzungen gedacht sind. - um mit diesen dann auch organische Verschmutzungen beseitigen zu können - zu einer deutlichen Verringerung von deren Leistung gegenüber anorganischen Verschmutzungen führen kann.

In der (nicht vorveröffentlichten) eigenen älteren Anmeldung 198 49 247.2 ist zur Lösung dieser Aufgabe eine flüssige Reinigungs- oder Waschmittelzusammensetzung vorgeschlagen werden, die im Ruhezustand in wenigstens zwei wäßrige Phasen getrennt vorliegt. Bei einer derartigen Zusammensetzung kommt es zu einer unerwarteten Verbesserung der Reinigungswirkung, wobei insbesondere die duale Wirkung sowohl gegen organische als auch anorganische Verschmutzungen gewährleistet ist. Wenn eine solche Zusammensetzung vor oder während des Gebrauchs geschüttelt oder durchmischt wird, ergibt sich eine Dispersion, die ein homogenes Aufbringen auf die Oberfläche bzw. das Substrat ermöglicht. Sowohl auf der Oberfläche bzw. dem Substrat als auch im Vorratsbehältnis trennt sich diese Dispersion im Ruhezustand relativ rasch wieder. um getrennte wäßrige Phasen auszubilden.

Aufgrund der Tatsache, daß diese Produkte im Ruhezustand aus wenigstens zwei flüssigen Phasen im Gleichgewicht bestehen, ergeben sich besondere Schwierigkeiten bei ihrer Herstellung. Wenn die Produkte in Chargen in einem Flüssigkeitsmischer hergestellt werden, müssen alle an das Mischen anschließenden Vorgänge (wie bspw. Transport, Lagerung, Abfüllung, etc.) mit dem gemischten Produkt durchführt werden, das - bestimmungsgemäß - in jeder Ruhephase dazu neigt, den Gleichgewichtszustand der getrennten wäßrigen Phasen anzunehmen. Dadurch ist es schwierig sicherzustellen, daß die relative Menge jeder der mehreren, vorzugsweise zwei Phasen, über die Zeit konstant bleibt.

Hierzu wäre es erforderlich. während des gesamten Herstellungsverfahrens, d.h. auch während des Transportes, der Lagerung, der Abfüllung, etc., eine kontinuierliche Mischung vorzusehen, um für Produkthomogenität zu sorgen, die ihrerseits Voraussetzung ist, damit das abgefüllte Endprodukt wunschgemäß die getrennten wäßrigen Phasen im richtigen vorbestimmten Volumenverhältnis ausbildet.

Diese Lösung würde besondere anlagenmäßige Aufwendungen bzw. Beschränkungen mit sich bringen. Übliche Abfüllvorrichtungen, z.B. die Zudosierung über volumetrische Zylinder. wären ungeeignet. Aber selbst dann. wenn alle Anlagenteile dem Erfordernis einer kontinuierlichen Durchmischung Rechnung tragen würden. würden sich Haltezeiten der Anlage als ausgesprochen problematisch erweisen. da in diesen Haltezeiten die im System (Leitungen.

Abfüllsystem, etc.) verbliebenen Produktvolumina, die im Endprodukt erwünschte Phasentrennung durchlaufen würden.

Auch die Alternative der separaten Formulierung und Abfüllung der mehreren, vorzugsweise zwei Phasen, so daß das mehrphasige Produkt erst in diesem Stadium erhalten wird, stellt keine befriedigende Lösung des beschriebenen Problems dar, da jede der zwei Phasen am Gleichgewichtspunkt liegt und daher jede geringfügige Änderung in z.B. Druck, Temperatur, etc. das Gleichgewicht so beeinflussen könnte, daß entsprechende mehrphasige Vorprodukte entstehen würden, bei denen sich die gleichen Verarbeitungsschwierigkeiten stellen würden, wie oben beschrieben.

In EP-A-0 116 422 wird ein Verfahren zur Herstellung von mehrphasigen Haarshampoos beschrieben, bei dem drei separate Komponenten vorgemischt werden, bevor sie den restlichen Komponenten der Zusammensetzung zugefügt werden können. In US-A-4 348 292 und WO 99 47635 A wird ein mehrphasiges, wäßriges Reinigungs- oder Waschmittel durch Aufmischen aus seinen Rohstoffen, anschließendes Durchmischen und abschließendes Stehen des Mittels zur Auftrennung der temporären Emulsion hergestellt.

Der Erfindung liegt daher die Aufgabe zugrunde, ein Verfahren zur Herstellung der gattungsgemäßen Zusammensetzungen zur Verfügung zu stellen, das die genannten Probleme überwindet.

Erfindungsgemäß wird diese Aufgabe dadurch gelöst, daß wenigstens zwei getrennte Vormischungen hergestellt werden, die im Temperaturbereich von 0°C bis 40°C keine Phasentrennung zeigen, und diese Vormischungen erst bei oder unmittelbar vor der Abfüllung in das Verpackungsbehältnis miteinander vermischt werden.

Bevorzugt ist dabei die Zusammensetzung jeder Vormischung verschieden von der Zusammensetzung jeder der getrennten wäßrigen Phasen im Ruhezustand des Endproduktes.

In einer besonderen Ausführungsform der Erfindung ist vorgesehen, daß eine erste Vormischung. neben dem Hauptbestandteil Wasser, diejenige(n) Substanz(en) der Gesamtzusammensetzung enthält, bei deren Weglassen die Ausbildung von getrennten wäßrigen Phasen der Gesamtzusammensetzung im wesentlichen unterbleibt, wobei die restlichen Inhaltsstoffe der Gesamtzusammensetzung in einer zweiten Vormischung, ebenfalls zusammen mit dem Hauptbestandteil Wasser, enthalten sind.

Dabei kann die erste Vormischung, falls in der Gesamtzusammensetzung vorhanden, beispielsweise eine hydrophobe Substanz oder eine Substanz, die zusammen mit einer oder mehreren weiteren Substanzen der Gesamtzusammensetzung eine hydrophobe Substanz bildet, enthalten, wobei es sich dabei, falls in der Gesamtzusammensetzung vorhanden, insbesondere um einen oder mehrere Duftstoffe, einen oder mehrere hydrophobe wasserunlösliche Lösemittel und/oder, wenn in der Gesamtzusammensetzung sowohl ein oder mehrere quartäre Ammoniumsalze als auch ein oder mehrere Sulfate vorhanden sind, eine dieser beiden Substanzgruppen handeln kann.

In anderen Zusammensetzungen kann die erste Vormischung, falls in der Gesamtzusammensetzung vorhanden, insbesondere eine oder mehrere wasserlösliche Substanzen mit niedrigem Trübungspunkt enthalten, wobei es sich hierbei beispielsweise um ein oder mehrere quartäre Ammoniumsalze und/oder ein oder mehrere Tenside auf der Basis von Ethylenoxid und/oder Propylenoxid handeln kann.

Bevorzugt ist vorgesehen, daß die erste Vormischung und die zweite Vormischung vor dem Vermischen in einem Volumenverhältnis von 5/95 bis 50/50 vorliegen.

Überraschenderweise können auf dem vorgeschlagenen Weg in einfacher und wirkungsvoller Weise die eingangs genannten Probleme vermieden werden. Dabei stellt es für den Fachmann keine Schwierigkeit dar, diejenigen Verbindungen in der Gesamtzusammensetzung zu identifizieren, die einerseits für sich genommen zusammen mit Wasser eine stabile Zusammensetzung ergeben und andererseits ermöglichen, daß die restlichen Inhaltsstoffe der Gesamtzusammensetzung ebenfalls zusammen mit Wasser eine stabile Zusammensetzung ergeben. wobei der Begriff "stabil" in diesem Zusammenhang bedeuten soll. daß die wäßrigen Zusammensetzungen in einem Temperaturbereich von 0°C bis 40°C im wesentlichen keine Phasentrennung zeigen. d.h. Lösungen oder homogene Dispersionen darstellen.

Die Aufteilung der Inhaltsstoffe der Zusammensetzung in die wäßrigen Vormischungen hängt dabei selbstverständlich in starkem Maße von den Inhaltsstoffen der Gesamtzusammensetzung selbst ab. Da nicht in jedem Falle von vornherein eindeutig feststeht, welche Verbindungen oder Verbindungskombinationen dafür verantwortlich sind, daß die Gesamtzusammensetzung die erwünschte Phasentrennung durchläuft, wird im Einzelfalle erforderlich sein, die Zusammensetzung der Vormischung durch entsprechende Versuche zu ermitteln, wobei deren Durchführung aufgrund der Kenntnis der Wirkung der einzelnen Verbindungen in der Gesamtzusammensetzung und deren begrenzter Anzahl für den Fachmann ohne weiteres und insbesondere ohne eigene erfinderische Tätigkeit möglich ist.

Bei einem alkalischen Produkt, wie es beispielsweise im nachfolgenden Beispiel 1 beschrieben ist, würde der Fachmann aufgrund der verwendeten Inhaltsstoffe insbesondere die hydrophoben Materialien oder diejenigen wasserlöslichen Verbindungen, die einen niedrigen Trübungspunkt haben, in die erste Vormischung herrübemehmen. Dies könnten beispielsweise der oder die Duftstoffe oder hydrophobe wasserunlösliche Lösemittel/Alkohole oder das oder die quartären Ammoniumsalze oder Tenside auf der Grundlage von Ethylenoxid und Propylenoxid, von denen bekannt ist, daß sie trotz Wasserlöslichkeit einen niedrigen Trübungspunkt haben, sein, um diese vom Rest der Formulierung, insbesondere vom Buildersystem (Chlorid, Carbonat, Phosphat) abzutrennen. In Beispiel 1 wurde konkret das quartäre Ammoniumsalz abgetrennt, was ausreichend war, um zwei stabile Vormischungen herzustellen.

Bei einer sauren Zusammensetzung, wie sie beispielhaft in Beispiel 2 beschrieben ist. kann eine konkrete Lösung darin liegen, die Bildung von hydrophobem Material, das aus der Kombination von Sulfonat und quartärem Ammoniumsalz in der Gesamtzusammensetzung entsteht, zu vermeiden, indem man eine dieser beiden Substanzen bzw. Substanzgruppen in die erste Vormischung hinein abtrennt. Im konkreten Beispiel wurde hierfür das Sulfonat ausgewählt. Ebenso hätte man aber auch die beiden quartären Ammoniumsalze in die erste Vormischung hinein abtrennen und das Sulfonat in der zweiten Vormischung belassen können.

### Beispiel 1

Aus der folgenden Tabelle ist die Zusammensetzung sowohl der ersten als auch der zweiten Vormischung und die davon unterschiedliche Zusammensetzung der oberen und unteren Phase des Endproduktes für eine alkalische Reinigungsmittelzusammensetzung ersichtlich. Bei der Herstellung wurden die erste und die zweite Vormischung in einem Volumenverhältnis von 20:80 eingesetzt. Die Vermischung der beiden Vormischungen erfolgte dadurch, daß zunächst die erste Vormischung (die im vorliegenden Fall das geringere Volumen besitzt) und anschließend die zweite Vormischung (mit dem größeren Volumen) in das Verpackungsbehältnis eingefüllt wird, wobei eine entsprechende Durchmischung auftritt.

### Beispiel 2

Aus der folgenden Tabelle ist die Zusammensetzung sowohl der ersten als auch der zweiten Vormischung und die davon unterschiedliche Zusammensetzung der oberen und unteren Phase des Endproduktes für eine saure Reinigungsmittelzusammensetzung ersichtlich. Bei der Herstellung wurden die erste und die zweite Vormischung in einem Volumenverhältnis von 20:80 eingesetzt. Die Vermischung der beiden Vormischungen erfolgte auch in diesem Fall dadurch, daß zunächst die erste Vormischung (die im vorliegenden Fall das geringere Volumen besitzt) und anschließend die zweite Vormischung (mit dem größeren Volumen) in das Verpackungsbehältnis eingefüllt wird.

Die in der vorstehenden Beschreibung sowie in den Ansprüchen offenbarten Merkmale der Erfindung können sowohl einzeln als auch in beliebiger Kombination für die Verwirklichung der Erfindung in ihren verschiedenen Ausführungsformen wesentlich sein.

## Patentansprüche

1. Verfahren zur Herstellung einer gebrauchsfertig abgefüllten, flüssigen Reinigungs- oder Waschmittelzusammensetzung, die im Ruhezustand in wenigstens zwei wäßrige Phasen getrennt vorliegt, **dadurch gekennzeichnet, daß** wenigstens zwei getrennte Vormischungen hergestellt werden, die im Temperaturbereich von 0°C bis 40°C keine Phasentrennung zeigen, und diese Vormischungen erst bei oder unmittelbar vor der Abfüllung in das Verpackungsbehältnis miteinander vermischt werden.

2. Verfahren nach Anspruch 1, **dadurch gekennzeichnet, daß** die Zusammensetzung jeder Vormischung verschieden ist von der Zusammensetzung jeder der getrennten wäßrigen Phasen im Ruhezustand des Endproduktes.

3. Verfahren nach Anspruch 1 oder 2, **dadurch gekennzeichnet, daß** eine erste Vormischung, neben dem Hauptbestandteil Wasser, diejenige(n) Substanz(en) der Gesamtzusammensetzung enthält, bei deren Weglassen die Ausbildung von getrennten wäßrigen Phasen der Gesamtzusammensetzung im wesentlichen unterbleibt, wobei die restlichen Inhaltsstoffe der Gesamtzusammensetzung in einer zweiten Vormischung, ebenfalls zusammen mit dem Hauptbestandteil Wasser, enthalten sind.

4. Verfahren nach Anspruch 3, **dadurch gekennzeichnet, daß** die erste Vormischung eine hydrophobe Substanz oder eine Substanz, die zusammen mit einer oder mehreren weiteren Substanzen der Gesamtzusammensetzung eine hydrophobe Substanz bildet, enthält.

5. Verfahren nach Anspruch 4, **dadurch gekennzeichnet, daß** die erste Vormischung einen oder mehrere Duftstoffe, einen oder mehrere hydrophobe wasserunlösliche Lösemittel und/oder, wenn in der Gesamtzusammensetzung sowohl ein oder mehrere quartäre Ammoniumsalze als auch ein oder mehrere Sulfonate vorhanden sind, eine dieser beiden Substanzgruppen enthält.

6. Verfahren nach Anspruch 3, **dadurch gekennzeichnet, daß** die erste Vormischung eine oder mehrere wasserlösliche Substanzen mit niedrigem Trübungspunkt enthält.

7. Verfahren nach Anspruch 6. **dadurch gekennzeichnet, daß** die erste Vormischung ein oder mehrere quartäre Ammoniumsalze und/oder ein oder mehrere Tenside auf der Basis von Ethylenoxid und/oder Propylenoxid enthält.

8. Verfahren nach einem der Ansprüche 3 bis 7, **dadurch gekennzeichnet, daß** die erste Vormischung und die zweite Vermischung vor dem Vermischen in einem Volumenverhältnis von 5/95 bis 50/50 vorliegen.

## Claims

1. Method of preparing a liquid cleansing or detergent composition, filled and ready to use, which separates into at least two aqueous phases when left to stand, **characterised in that** at least two separate preliminary mixtures which do not exhibit any phase separation in the temperature range of from 0°C to 40°C are prepared, and these preliminary mixtures are not mixed with one another until or immediately before the packaging containers are filled.

2. Method as claimed in claim 1, **characterised in that** the composition of each preliminary mixture is different from the composition of each of the aqueous phases which separate when the end product is left to stand.

3. Method as claimed in claim 1 or 2, **characterised in that** a first preliminary mixture contains, in addition to the main ingredient, water, those substance(s) of the full composition which, if left out, essentially prevent separation into aqueous phases, whilst the remaining substances of the full composition are incorporated in a second preliminary mixture, also containing the main ingredient, water.

4. Method as claimed in claim 3, **characterised in that** the first preliminary mixture contains a hydrophobic substance or a substance which forms a hydrophobic substance in conjunction with one or more other substances of the full composition.

5. Method as claimed in claim 4, **characterised in that** the first preliminary mixture contains one or more fragrances, one or more hydrophobic water-insoluble solvents and/or, if both one or more quaternary ammonium salts and one or more sulphates are to be incorporated in the full composition, one of these two substance groups.

6. Method as claimed in claim 3, **characterised in that** the first preliminary mixture contains one or more water-soluble substances with a low cloud point.

7. Method as claimed in claim 6, **characterised in that** the first preliminary mixture contains one or more quaternary ammonium salts and/or one or more surfactants with a base of ethylene oxide and/or propylene oxide.

8. Method as claimed in one of claims 3 to 7, **characterised in that** the first preliminary mixture and the second preliminary mixture are used in a ratio by volume of 5/95 to 50/50.

## Revendications

1. Procédé de production d'une composition liquide de nettoyage ou de lavage conditionnée prête à l'emploi qui se présente à l'état de repos séparée en au moins deux phases liquides, **caractérisé en ce qu'**on prépare au moins deux prémélanges séparés, qui ne montrent pas de séparation de phases dont la plage de température de 0°C à 40°C, et on mélange ensemble ces prémélanges au moment même ou juste avant le conditionnement dans le récipient d'emballage.

2. Procédé suivant la revendication 1, **caractérisé en ce que** la composition de chaque prémélange est différente de la composition de chacune des phases aqueuses séparées à l'état de repos du produit final.

3. Procédé suivant la revendication 1 ou 2, **caractérisé en ce qu'**un premier prémélange contient, à côté de l'eau présente comme constituant principal, la ou les substances de la composition totale dont l'omission a pour effet que la formation de phases aqueuses individuelles de la composition totale ne se produit essentiellement pas, les ingrédients restants de la composition totale étant contenus dans un second prémélange, également conjointement avec l'eau formant le constituant principal.

4. Procédé suivant la revendication 3, **caractérisé en ce que** le premier prémélange contient une substance hydrophobe ou une substance qui forme une substance hydrophobe conjointement avec une ou plusieurs autres substances de la composition totale.

5. Procédé suivant la revendication 4, **caractérisé en ce que** le premier prémélange contient un ou plusieurs parfums, un ou plusieurs solvants hydrophobes insolubles dans l'eau et/ou, lorsqu'un ou plusieurs sels d'ammonium quaternaire de même qu'un ou plusieurs sulfonates sont présents dans la composition totale, l'un de ces deux groupes de substance.

6. Procédé suivant la revendication 3, **caractérisé en ce que** le premier prémélange contient une ou plusieurs substances hydrosolubles ayant un bas point de trouble.

7. Procédé suivant la revendication 6, **caractérisé en ce que** le premier prémélange contient un ou plusieurs sels d'ammonium quaternaire et/ou un ou plusieurs agents tensioactifs à base d'oxyde d'éthylène et/ou d'oxyde de propylène.

8. Procédé suivant l'une des revendications 3 à 7, **caractérisé en ce que** les premier et second prémélanges sont présents, avant leur réunion, dans un rapport en volume de 5/95 à 50/50.
